# EUROPÄISCHE PATENTSCHRIFT

(11) **EP 4 414 239 B1**
(45) Veröffentlichungstag und Bekanntmachung des Hinweises auf die Patenterteilung: **06.08.2025**
(21) Anmeldenummer: 24154656.3
(22) Anmeldetag: 30.01.2024
(51) Int. Cl.: B61L 15/00

(54) **SCHNITTSTELLENEINRICHTUNG, FAHRZEUG MIT SCHNITTSTELLENEINRICHTUNG UND VERFAHREN ZUR INTEGRATION EINER FAHRZEUGKOMPONENTE IN EIN FAHRZEUG MIT SCHNITTSTELLENEINRICHTUNG**
INTERFACE DEVICE, VEHICLE WITH INTERFACE DEVICE AND METHOD TO INTEGRATE A VEHICLE COMPONENT INTO A VEHICLE WITH INTERFACE DEVICE
DISPOSITIF D'INTERFACE, VÉHICULE AVEC DISPOSITIF D'INTERFACE ET PROCÉDÉ D'INTÉGRATION D'UN COMPOSANT DE VÉHICULE DANS UN VÉHICULE AVEC DISPOSITIF D'INTERFACE

(30) Priorität: 10.02.2023 DE 102023201084
(43) Veröffentlichungstag der Anmeldung: 14.08.2024
(73) Patentinhaber: Siemens Mobility GmbH, 81739 München (DE)
(72) Erfinder: Haase, Felix, 10245 Berlin (DE); Kienapfel, Björn-Marten, 38124 Braunschweig (DE); Richter, Carsten, 12557 Berlin (DE); Schubert, Christof, 14089 Berlin (DE)
(74) Vertreter: Siemens Patent Attorneys

(56) Entgegenhaltungen:
- EP-A1- 3 860 078
- WO-A1-2019/219333
- US-A1- 2021 018 909
- MARTIN WELLER ET AL: "Public Key Infrastructure (PKI) in der Leit- und Sicherungstechnik - LSTPublic Key Infrastructure (PKI) in operations control and signalling technology", SIGNAL UND DRAHT: SIGNALLING & DATACOMMUNICATION, vol. 111, no. 1+2, 12 February 2019 (2019-02-12), DE, pages 31 - 38, XP055555867, ISSN: 0037-4997

## Beschreibung

Die Erfindung bezieht sich auf ein Verfahren zur Integration einer Fahrzeugkomponente in ein Kommunikationssystem eines Fahrzeugs mittels einer Schnittstelleneinrichtung, auf Schnittstelleneinrichtungen für die Durchführung solcher Verfahren sowie auf Fahrzeuge, die mit solchen Schnittstelleneinrichtungen ausgestattet sind.

Bei modernen Schienenfahrzeugen und Eisenbahnzügen ist in der Regel ein zuginterner Datenbus vorhanden, an den eine Vielzahl an Fahrzeugkomponenten angeschlossen ist.

Solche Fahrzeuge sind z.B. aus der US 2021/018909 A1 oder der WO 2019/219333 A1 bekannt.

Der Erfindung liegt die Aufgabe zugrunde, ein Fahrzeug anzugeben, bei dem ein Einbinden von Fahrzeugkomponenten in ein fahrzeugseitiges Kommunikationssystem, beispielsweise bei der Montage des Fahrzeugs oder später im Rahmen von Reparaturarbeiten, besonders einfach möglich ist, auch wenn das Kommunikationssystem ein verschlüsselt arbeitendes Kommunikationssystem ist.

Diese Aufgabe wird erfindungsgemäß durch ein Fahrzeug mit den Merkmalen gemäß Patentanspruch 1 gelöst. Vorteilhafte Ausgestaltungen des erfindungsgemäßen Fahrzeugs sind in Unteransprüchen angegeben.

Danach ist erfindungsgemäß vorgesehen, dass die Schnittstelleneinrichtung an Bord des Fahrzeugs angeordnet ist und einer an Bord des Fahrzeugs befindlichen, autorisierten Bedienperson einen Zugriff auf ein verschlüsselt arbeitendes Kommunikationssystem erlaubt und die Schnittstelleneinrichtung dazu ausgestaltet ist, eine Eingabe eines öffentlichen Schlüssels eines Verschlüsselungsschlüsselpaares, dessen privater Schlüssel in einer Fahrzeugkomponente des Fahrzeugs implementiert ist, durch die autorisierte Bedienperson zu ermöglichen und nach Eingabe eines solchen öffentlichen Schlüssels die entsprechende Fahrzeugkomponente in das Kommunikationssystem des Fahrzeugs einzubinden, wobei dessen öffentlicher Schlüssel in dem Kommunikationssystem hinterlegt wird.

Ein wesentlicher Vorteil des erfindungsgemäßen Fahrzeugs ist darin zu sehen, dass es die erfindungsgemäß vorgesehene Schnittstelleneinrichtung Wartungspersonal erlaubt, vor Ort bzw. an Bord Fahrzeugkomponenten in das verschlüsselt arbeitende Kommunikationssystem einzubinden, und zwar ohne dass ein Mitwirken von externen streckenseitigen Servern oder eine Datenverbindung des Fahrzeugs mit externen streckenseitigen Servern erforderlich ist. Somit ist es in besonders einfacher Weise möglich, beispielsweise im Rahmen von Wartungsarbeiten Fahrzeugkomponenten zu ersetzen und die neuen Fahrzeugkomponenten mit deren neuen öffentlichen Schlüsseln in das fahrzeugeigene Kommunikationssystem einzubinden, weil nämlich auf die Herstellung sicherer Datenverbindungen zur Außenwelt verzichtet werden kann.

Vorteilhaft ist es, wenn die Schnittstelleneinrichtung eine Eingabe eines der Fahrzeugkomponente zugeordneten Zertifikats, das den öffentlichen Schlüssel sowie weitere Daten enthält, durch die autorisierte Bedienperson ermöglicht.

Die Schnittstelleneinrichtung bindet nach Eingabe eines solchen Zertifikats die Fahrzeugkomponente vorzugsweise unter Einbezug auch der weiteren Daten in das Kommunikationssystem des Fahrzeugs ein.

Das Zertifikat enthält vorzugsweise alle diejenigen Daten, die für ein automatisiertes Einbinden der jeweiligen Fahrzeugkomponente nötig sind; im Falle einer solchen Ausgestaltung kann der manuelle Aufwand des Bedienpersonals minimal werden.

Bei einer als besonders vorteilhaft angesehenen Ausführungsvariante ist vorgesehen, dass die Schnittstelleneinrichtung eine Kamera umfasst, die ein Einlesen eines eindimensionalen oder zweidimensionalen Codes, der ein den öffentlichen Schlüssel der Fahrzeugkomponente enthaltendes Zertifikat oder zumindest den öffentlichen Schlüssel der Fahrzeugkomponente enthält, ermöglicht.

Die Schnittstelleneinrichtung entnimmt vorzugsweise aus dem mittels der Kamera eingelesenen Code das Zertifikat oder zumindest den öffentlichen Schlüssel.

Die öffentlichen Schlüssel bzw. die Zertifikate der in das Kommunikationssystem eingebundenen oder einzubindenden Fahrzeugkomponenten sind vorzugsweise ablaufdatenfrei bzw. ohne Ablaufdatum versehen; alternativ kann vorgesehen sein, dass die Ablaufdaten der Schlüssel bzw. der Zertifikate quasi ablauffrei sind, weil sie so weit in der Zukunft liegen, dass die theoretisch denkbare oder geplante Lebensdauer der Fahrzeugkomponenten vor Erreichen des Ablaufdatums endet. Ablauffreie oder quasi ablauffreie Schlüssel und Zertifikate vermeiden zusätzliche Wartungsarbeiten, die bei Erreichen oder Überschreiten von Ablaufdaten nötig werden würden.

Um zu vermeiden, dass Schlüssel missbräuchlich verändert werden können, wird es als vorteilhaft angesehen, wenn der private Schlüssel des Verschlüsselungsschlüsselpaares in der Fahrzeugkomponente unüberschreibbar fest abgespeichert ist.

Die Fahrzeugkomponente unterbindet vorzugsweise ein Löschen oder Überschreiben des privaten Schlüssels oder Hinzufügen anderer privater Schlüssel über ihre mit dem Kommunikationssystem in Verbindung stehende Kommunikationsschnittstelle.

Das den öffentlichen Schlüssel enthaltende Zertifikat umfasst vorzugsweise eine die Fahrzeugkomponente beschreibende und/oder identifizierende Identifikationsangabe. Die Schnittstelleneinrichtung bindet die Fahrzeugkomponente vorzugsweise unter Einbezug der Identifikationsangabe in das Kommunikationssystem des Fahrzeugs ein.

Besonders vorteilhaft ist es, wenn allein das Zertifikat eine automatisierte Einbindung der Fahrzeugkomponente in das Kommunikationssystem ermöglicht und die Schnittstelleneinrichtung die Fahrzeugkomponente nach Einlesen das Zertifikats selbsttätig unter Einbezug der Identifikationsangabe in das Kommunikationssystem des Fahrzeugs einbindet.

Das Zertifikat ist in der Fahrzeugkomponente vorzugsweise unveränderlich fest abgespeichert.

Auch kann vorgesehen sein, dass die Schnittstelleneinrichtung außerdem eine Eingabe öffentlicher Schlüssel oder eine Eingabe von Zertifikaten zusätzlich auch von außerhalb des Fahrzeugs ermöglicht; bei dieser Ausführungsform kann also bedienerseitig entschieden werden, ob Zertifikate oder öffentliche Schlüssel im Fahrzeug oder von außerhalb des Fahrzeugs zur Verfügung gestellt werden sollen.

Die Schnittstelleneinrichtung umfasst vorzugsweise eine Recheneinrichtung, die mittels eines Softwareprogrammprodukts derart programmiert ist, dass die Recheneinrichtung eine sogenannte PK (Public-Key)-Infrastruktur, insbesondere einen PKI-Server, bildet bzw. die Funktionalität einer PK (Public-Key)-Infrastruktur bereitstellt.

Die Schnittstelleneinrichtung weist vorzugsweise ein Eingabegerät auf, das eine bedienerseitige Eingabe von Autorisationsdaten ermöglicht, beispielsweise in Form einer Tastatur oder eines Smartcard-Lesegeräts.

Die Erfindung bezieht sich außerdem auf ein Verfahren zur Integration einer Fahrzeugkomponente in ein Fahrzeug. Erfindungsgemäß ist bezüglich eines solchen Verfahrens vorgesehen, dass vor oder nach der Montage der Fahrzeugkomponente im Fahrzeug eine an Bord des Fahrzeugs befindliche Schnittstelleneinrichtung eines verschlüsselt arbeitenden Kommunikationssystems in Reaktion auf einen Zugriffsversuch auf das Kommunikationssystem seitens einer an Bord befindlichen Bedienperson an einem Eingabegerät der Schnittstelleneinrichtung die Schnittstelleneinrichtung eine Autorisationsprüfung durchführt, die Schnittstelleneinrichtung bei bestehender Autorisation eine Eingabe eines öffentlichen Schlüssels eines Verschlüsselungsschlüsselpaares, das in der bereits montierten oder noch zu montierenden Fahrzeugkomponente des Fahrzeugs implementiert ist, durch die autorisierte Bedienperson erlaubt und die Schnittstelleneinrichtung die entsprechende Fahrzeugkomponente nach Eingabe des öffentlichen Schlüssels kommunikationsmäßig in das Kommunikationssystem des Fahrzeugs einbindet.

Bezüglich der Vorteile des erfindungsgemäßen Verfahrens sowie vorteilhafter Ausgestaltungen des erfindungsgemäßen Verfahrens sei auf die obigen Ausführungen im Zusammenhang mit dem erfindungsgemäßen Fahrzeug und dessen vorteilhafter Ausgestaltungen verwiesen.

Die Schnittstelleneinrichtung weist vorzugsweise eine Kamera auf und erfasst den öffentlichen Schlüssel vorzugsweise durch Einlesen und Auswerten der Bilddaten der Kamera.

Die Kamera kann nicht nur als Eingabegerät für die Schlüsselerfassung dienen, sondern beispielsweise auch als Eingabegerät für das Erkennen eines Zugriffsversuchs oder für die Autorisationsprüfung herangezogen werden. Ein Zugriffsversuch kann beispielsweise anhand der Bilddaten der Kamera erkannt werden, wenn eine Bedienperson vordefinierte Bewegungen, zum Beispiel ein Winken, ausführt. Die Autorisationsprüfung kann beispielsweise eine Gesichtserkennung einbeziehen.

Vorteilhaft ist es, wenn auf der Fahrzeugkomponente ein eindimensionaler oder zweidimensionaler Code abgebildet ist, der Code ein in der Fahrzeugkomponente unüberschreibbar abgespeichertes Zertifikat oder zumindest einen in der Fahrzeugkomponente unüberschreibbar abgespeicherten öffentlichen Schlüssel definiert, und die Schnittstelleneinrichtung das Zertifikat oder den öffentlichen Schlüssel durch Einlesen und Auswerten von Bilddaten erhält, die den auf der Fahrzeugkomponente abgebildeten Code zeigen.

Besonders vorteilhaft ist es, wenn die Fahrzeugkomponente im Auslieferungszustand einen abziehbaren Aufkleber enthält, auf dem ein eindimensionaler oder zweidimensionaler Code abgebildet ist. Der auf dem Aufkleber aufgebrachte Code definiert vorzugsweise das in der Fahrzeugkomponente unüberschreibbar abgespeicherte Zertifikat oder zumindest den in der Fahrzeugkomponente unüberschreibbar abgespeicherten öffentlichen Schlüssel. Die Schnittstelleneinrichtung erhält das Zertifikat oder den öffentlichen Schlüssel vorzugsweise durch Einlesen und Auswerten von Bilddaten, die den von der Fahrzeugkomponente abgezogenen und vor der Kamera präsentierten Aufkleber zeigen.

Die Erfindung bezieht sich außerdem auf eine Schnittstelleneinrichtung für ein Fahrzeug, das mit einem Kommunikationssystem ausgestattet ist. Erfindungsgemäß ist bezüglich der Schnittstelleneinrichtung vorgesehen, dass die Schnittstelleneinrichtung an Bord des Fahrzeugs an das Kommunikationssystem anschließbar ist und einer an Bord des Fahrzeugs befindlichen, autorisierten Bedienperson einen Zugriff auf das Kommunikationssystem erlaubt und die Schnittstelleneinrichtung dazu ausgestaltet ist, eine Eingabe eines öffentlichen Schlüssels eines Verschlüsselungsschlüsselpaares, dessen privater Schlüssel in einer Fahrzeugkomponente des Fahrzeugs implementiert ist, durch die autorisierte Bedienperson zu ermöglichen und nach Eingabe eines solchen öffentlichen Schlüssels die entsprechende Fahrzeugkomponente in das Kommunikationssystem des Fahrzeugs einzubinden, wobei dessen öffentlicher Schlüssel in dem Kommunikationssystem hinterlegt wird.

Bezüglich der Vorteile der erfindungsgemäßen Schnittstelleneinrichtung sowie vorteilhafter Ausgestaltungen der erfindungsgemäßen Schnittstelleneinrichtung sei auf die obigen Ausführungen im Zusammenhang mit dem erfindungsgemäßen Fahrzeug und dessen vorteilhafter Ausgestaltungen verwiesen.

Vorteilhaft ist es, wenn die Schnittstelleneinrichtung dazu ausgestaltet ist, ein Verfahren wie oben beschreiben auszuführen.

Die Erfindung wird nachfolgend anhand von Ausführungsbeispielen näher erläutert, dabei zeigen beispielhaft:
- Figur 1: in einer schematischen Darstellung Bestandteile eines Ausführungsbeispiels für ein erfindungsgemäßes Schienenfahrzeug, das mit einem Ausführungsbeispiel für eine erfindungsgemäße Schnittstelleneinrichtung ausgestattet ist und anhand dessen ein Ausführungsbeispiel für ein erfindungsgemäßes Verfahren erläutert wird,
- Figur 2: das Schienenfahrzeug gemäß Figur 1 während eines Einbindens einer Fahrzeugkomponente in ein verschlüsselt arbeitendes Kommunikationssystem des Schienenfahrzeugs,
- Figur 3: das Schienenfahrzeug gemäß den Figuren 1 und 2 nach dem Einbinden der Fahrzeugkomponente,
- Fig. 4-7: das Einbinden weiterer Fahrzeugkomponenten in das Kommunikationssystem des Schienenfahrzeugs gemäß Figur 3,
- Figur 8: eine bevorzugte Arbeitsweise der Schnittstelleneinrichtung gemäß den Figuren 1 bis 7,
- Figur 9: in einer schematischen Darstellung Bestandteile eines weiteren Ausführungsbeispiels für ein erfindungsgemäßes Schienenfahrzeug,
- Figur 10: eine Ausführungsvariante des Ausführungsbeispiels gemäß Figur 9, und
- Figur 11: eine bevorzugte Ausführungsvariante der Schnittstelleneinrichtung gemäß den Figuren 1 bis 9 näher im Detail.

In den Figuren werden der Übersicht halber für identische oder vergleichbare Komponenten dieselben Bezugszeichen verwendet.

Die Figur 1 zeigt Bestandteile eines Ausführungsbeispiels für ein erfindungsgemäßes Schienenfahrzeug 10, das mit einem verschlüsselt arbeitenden Kommunikationssystem 20 ausgestattet ist.

Das Kommunikationssystem 20 umfasst einen Datenbus 30, an den eine Vielzahl an Fahrzeugkomponenten angeschlossen ist; aus Gründen der Übersicht ist in der Figur 1 im Schienenfahrzeug 10 nur eine erste Fahrzeugkomponente 41 beispielhaft dargestellt. Die Fahrzeugkomponenten können mittels des Kommunikationssystems 20 mit einem an den Datenbus 30 angeschlossenen Fahrzeugsteuergerät 50 verschlüsselt kommunizieren. Bei dem Fahrzeugsteuergerät 50 handelt es sich vorzugsweise um ein ATO (Automatic Train Operation)-Fahrzeugsteuergerät 50, also ein solches, das dem Schienenfahrzeug eine autonome Fahrt ermöglicht.

Zum Zwecke der verschlüsselten Kommunikation ist in jeder an den Datenbus 30 angeschlossenen Fahrzeugkomponente jeweils ein privater Schlüssel eines Schlüsselpaares abgespeichert, das neben dem privaten Schlüssel auch einen öffentlichen Schlüssel umfasst.

Die öffentlichen Schlüssel sind vorzugsweise in dem Fahrzeugsteuergerät 50 und/oder in einem zentralen PKI-Server des Kommunikationssystems 20 abgespeichert, der die abgespeicherten öffentlichen Schlüssel dem Fahrzeugsteuergerät 50 auf Anfrage mitteilen kann. Ein solcher zentraler PKI-Server kann in einer Schnittstelleneinrichtung 60 des Kommunikationssystems 20 integriert sein.

Die Schlüsselpaare können beispielsweise mit einem asymmetrischen kryptographischen Verfahren wie beispielsweise dem RSA (Rivest-Shamir-Adleman)-Verfahren gebildet werden. Der öffentliche Schlüssel der ersten Fahrzeugkomponente 41 ist in der Figur 1 mit dem Bezugszeichen O1 gekennzeichnet.

Die Figur 1 zeigt darüber hinaus die an den Datenbus 30 angeschlossene Schnittstelleneinrichtung 60 des Kommunikationssystems 20 näher im Detail. Die Schnittstelleneinrichtung 60 ist an Bord des Schienenfahrzeugs 10 angeordnet und erlaubt einer autorisierten Bedienperson 70, auf das Kommunikationssystem 20 zuzugreifen und öffentliche Schlüssel einzugeben, insbesondere öffentliche Schlüssel von Fahrzeugkomponenten, die bereits im Schienenfahrzeug 10 montiert sind oder noch im Schienenfahrzeug 10 montiert werden sollen.

Die Schnittstelleneinrichtung 60 ist mit einer Kamera 61 ausgestattet, die Bilder aufnehmen und somit beispielsweise ein- oder zweidimensionale Codes in digitale Bilddaten BD wandeln kann. Eine Recheneinrichtung 62 der Schnittstelleneinrichtung 60 steht mit der Kamera 61 in Verbindung und wertet deren Bilddaten BD aus; auf diese Weise kann die Recheneinrichtung 62 vor der Kamera 61 befindliche Codes erkennen und weiterverarbeiten. Die Recheneinrichtung 62 kann den bereits erwähnten zentralen PKI-Server bilden.

Die Schnittstelleneinrichtung 60 ist bei dem Ausführungsbeispiel gemäß Figur 1 außerdem mit einer Tastatur 63 ausgestattet, die eine manuelle Eingabe von Daten D ermöglicht.

Die Tastatur 63 und die Kamera 61 bilden Eingabegeräte der Schnittstelleneinrichtung 60, die gemeinsam oder jeweils für sich eine Interaktion mit einer Bedienperson ermöglichen, also zum Beispiel Zugriffsversuche erkennen und eine Eingabe von öffentlichen Schlüsseln oder Zertifikaten ermöglichen können.

Die Figur 1 zeigt darüber hinaus eine zweite Fahrzeugkomponente 42, die von einer Bedienperson 70 gehalten wird und im Schienenfahrzeug 10 montiert werden soll. Man erkennt, dass auf der Oberfläche der zweiten Fahrzeugkomponente 42 ein zweidimensionaler Code 82 beispielsweise in Form eines QR-Codes abgebildet ist.

Die Figur 2 zeigt die Bedienperson 70 an Bord des Schienenfahrzeugs 10 vor der Schnittstelleneinrichtung 60, nachdem bereits eine Autorisationsprüfung durch die Schnittstelleneinrichtung 60 dahingehend stattgefunden hat, ob die Bedienperson 70 zur Registrierung von Fahrzeugkomponenten und zur Eingabe von öffentlichen Schlüsseln von Fahrzeugkomponenten autorisiert ist. Eine solche Autorisationsprüfung kann die Eingabe von Passwörtern an der Tastatur 63 und/oder eine Auswertung von biometrischen Daten des Gesichts der Bedienperson 70 einschließen. Die biometrischen Daten können durch Auswertung der Bilddaten BD der Kamera 61 erzeugt werden.

In der Figur 2 ist die Bedienperson 70 gezeigt, während sie den Code 82 der zweiten Fahrzeugkomponente 42 vor die Kamera 61 hält, damit diese den Code 82 erfassen und den Code 82 wiedergebende Bilddaten BD an die Recheneinrichtung 62 weiterleiten kann. Die Recheneinrichtung 62 erkennt den Code 82 und wertet diesen unter Ermittlung des öffentlichen Schlüssels O2, der der zweiten Fahrzeugkomponente 42 zugeordnet ist, aus. Anschließend hinterlegt sie den öffentlichen Schlüssel O2 in einem Schlüsselspeicher 80 des Kommunikationssystems 20.

Der Schlüsselspeicher 80 kann beispielsweise in der Schnittstelleneinrichtung 60 integriert sein, wenn diese den PKI-Server bilden soll bzw. die Funktion eines PKI-Servers übernehmen soll. Alternativ oder zusätzlich kann der Schlüsselspeicher 80 in dem Fahrzeugsteuergerät 50 integriert sein; eine solche Ausgestaltung zeigt beispielhaft die Figur 2.

Bei der Ausgestaltung gemäß Figur 2 überträgt die Schnittstelleneinrichtung 60 den öffentlichen Schlüssel O2 zu dem Schlüsselspeicher 80, sobald sie diesen anhand des eingelesenen Codes 82 ermittelt hat.

In vielen Fällen, aber nicht immer, wird die vollständige Einbindung der zweiten Fahrzeugkomponente 42 in das Schienenfahrzeug 10 bzw. in das Kommunikationssystem 20 des Schienenfahrzeugs 10 die Eingabe weiterer Daten D erfordern, beispielsweise eine Bezeichnung der zweiten Fahrzeugkomponente 42 und/oder eine Beschreibung der Funktion der zweiten Fahrzeugkomponente 42 und/oder eine Beschreibung des Einbauorts der zweiten Fahrzeugkomponente 42. Die Eingabe solcher weiterer Daten D kann beispielsweise durch die Bedienperson 70 an der Tastatur 63 erfolgen oder durch Auslesen eines Datenspeichers, den die Bedienperson 70 an einen entsprechenden Anschluss der Schnittstelleneinrichtung 60 anschließt.

Die Figur 3 zeigt das Schienenfahrzeug 10, nachdem die Eingabe des öffentlichen Schlüssels O2 und der weiteren Daten D der zweiten Fahrzeugkomponente 42 abgeschlossen worden ist und die Bedienperson 70 oder eine andere Montageperson die zweite Fahrzeugkomponente 42 im Schienenfahrzeug 10 montiert hat. Bei der zweiten Fahrzeugkomponente 42 kann es sich beispielsweise um einen Achsdrehzahlsensor handeln, der im Bereich einer der Achsen des Schienenfahrzeugs 10 montiert wird. Die weiteren Daten D, die die Bedienperson 70 in die Schnittstelleneinrichtung 60 eingibt, umfassen vorzugsweise den Einbauort der zweiten Fahrzeugkomponente 42, insbesondere dann, wenn mehrere Fahrzeugkomponenten derselben Bauart bzw. mit derselben Funktion in dem Schienenfahrzeug 10 bereits montiert sind oder aber noch montiert werden sollen.

Die Figur 4 zeigt eine dritte Fahrzeugkomponente 43, auf deren Oberfläche ein zweidimensionaler Code 83 abgebildet ist. Der zweidimensionale Code 83 gemäß Figur 4 definiert ein Zertifikat. Das Zertifikat gemäß Figur 4 umfasst zusätzlich zu dem öffentlichen Schlüssel O3 der dritten Fahrzeugkomponente 43 weitere Daten, vorzugsweise alle diejenigen weiteren Daten D, die eine vollständige Integration der dritten Fahrzeugkomponente 43 in das Kommunikationssystem 20 ermöglichen. Die dritte Fahrzeugkomponente 43 kann also - anders als die zweite Fahrzeugkomponente 42 - automatisch allein durch Präsentieren des Codes 83 vor der Kamera 61 in das Kommunikationssystem 20 integriert werden, sodass eine manuelle Eingabe der weiteren Daten D an der Tastatur 63 oder auf andere Weise durch die Bedienperson 70 nicht erforderlich ist.

Der Vorteil eines Codes, der ein Zertifikat mit den weiteren Daten D definiert, gegenüber einem Code, der lediglich einen öffentlichen Schlüssel definiert, besteht also mit anderen Worten darin, dass die Bedienperson 70 die vollständige automatisierte Einbindung der jeweiligen Fahrzeugkomponente allein durch Präsentieren des das Zertifikat wiedergebenden Codes bewirken kann.

Die Figur 5 zeigt das Schienenfahrzeug 10, nachdem die Schnittstelleneinrichtung 60 den öffentlichen Schlüssel O3 der dritten Fahrzeugkomponente 43 in dem Kommunikationssystem 20 integriert hat und die Bedienperson 70 oder eine andere Montageperson die dritte Fahrzeugkomponente 43 im Schienenfahrzeug 10 montiert hat. Bei der dritten Fahrzeugkomponente 43 kann es sich ebenfalls um einen Achsdrehzahlsensor handeln.

Die Figur 6 zeigt eine vierte Fahrzeugkomponente 44, die bereits vor der Erfassung ihres öffentlichen Schlüssels O4 oder Zertifikats in dem Schienenfahrzeug 10 montiert worden ist. Im Unterschied zu der dritten Fahrzeugkomponente 43 ist bei der vierten Fahrzeugkomponente 44 auf der Oberfläche nicht nur ein zweidimensionaler Code 84 abgebildet, der ein Zertifikat definiert, sondern auch ein abziehbarer Aufkleber 90 vorhanden, der denselben Code 84 zeigt.

Nach der Montage der vierten Fahrzeugkomponente 44 kann der Aufkleber 90 abgezogen werden und die Bedienperson 70 kann zwecks Einbindung der vierten Fahrzeugkomponente 44 in das Kommunikationssystem 20 den abgezogenen Aufkleber 90 vor die Kamera 61 halten, um der Recheneinrichtung 62 die Erfassung des Zertifikats und die Einbindung der vierten Fahrzeugkomponente 44 zu ermöglichen, wie dies im Zusammenhang mit der Figur 3 erläutert worden ist; das Präsentieren des abgezogenen Aufklebers 90 vor der Kamera 61 zeigt die Figur 7.

Die Figur 8 zeigt ein Flussdiagramm einer bevorzugten Arbeitsweise der Schnittstelleneinrichtung 60 für den Fall eines Einlesens eines Codes, der lediglich einen öffentlichen Schlüssel definiert, wie dies in der Figur 2 gezeigt ist, oder eines Zertifikats mit weiteren Daten, wie dies in den Figuren 3 bis 7 gezeigt ist.

Nachdem die Schnittstelleneinrichtung 60 einen Zugriffsversuch ZV festgestellt hat, führt sie einen Autorisierungsschritt 810 durch, um die Autorisation der zugreifenden Bedienperson 70 zu prüfen. Der Autorisierungsschritt 810 kann das Auswerten 811 von Eingaben E der Bedienperson 70 an der Tastatur 63 und das Auswerten 812 von Bilddaten BD der Bedienperson 70 umfassen.

Ergibt der Autorisierungsschritt 810, dass die Bedienperson 70 zu einem Zugriff auf die Schnittstelleneinrichtung 60 berechtigt ist, so führt sie einen Einleseschritt 820 aus, bei dem sie einen vor der Kamera 61 präsentierten Code C, der einer einzubindenden Fahrzeugkomponente zugeordnet ist, einliest.

In einem nachfolgenden Auswerteschritt 830 prüft die Schnittstelleneinrichtung 60, ob der Code lediglich einen öffentlichen Schlüssel umfasst. Ist dies der Fall, so erbittet sie ggf. eine Eingabe der weiteren Daten D, die für eine vollständige Einbindung der Fahrzeugkomponente 41 nötig sind oder diese zumindest vereinfachen. Anschließend führt sie einen Einbindungsschritt 840 durch, bei dem sie die Einbindung der Fahrzeugkomponente in das Kommunikationssystem durch das Einbetten des öffentlichen Schlüssels im Schlüsselspeicher vollendet.

Ergibt der Auswerteschritt 830, dass der Code C zusätzlich zu dem öffentlichen Schlüssel bereits die weiteren Daten, die eine vollständige Einbindung der Fahrzeugkomponente 41 ermöglichen, enthält, so springt die Schnittstelleneinrichtung 60 unmittelbar zu dem Einbindungsschritt 840.

Die obigen Ausführungen im Zusammenhang mit den Figuren 1 bis 8 gelten in analoger Weise für mehrgliedrige Schienenfahrzeuge, also Eisenbahnzüge. Die Figur 9 zeigt beispielhaft Bestandteile eines Eisenbahnzugs 100, der mit einer Schnittstelleneinrichtung 60 (beispielsweise einer solchen wie oben beschrieben) und mit in ein Kommunikationssystem 20 eingebundenen Fahrzeugkomponenten (beispielsweise solche wie die oben beschriebenen Fahrzeugkomponenten 41-44) ausgestattet ist. Der Datenbus 30 erstreckt sich vorzugsweise durch alle Wagen des Eisenbahnzugs 100.

Bei den oben beschriebenen Ausführungsbeispielen kann darüber hinaus vorgesehen sein, dass die Schnittstelleneinrichtung 60 eine Eingabe öffentlicher Schlüssel oder eine Eingabe von Zertifikaten zusätzlich auch von außerhalb des Fahrzeugs ermöglicht, beispielsweise per Funk mittels Funksignalen FF; dies zeigt beispielhaft die Figur 10 am Beispiel des Eisenbahnzugs 100 gemäß Figur 9.

Die Figur 11 zeigt ein Ausführungsbeispiel für eine Recheneinrichtung 62, die bei der Schnittstelleneinrichtung 60 gemäß den Figuren 1 bis 7 und den Figuren 9 bis 10 eingesetzt werden kann.

Die Recheneinrichtung 62 umfasst eine Recheneinheit 62a und einen Speicher 62b. In dem Speicher 62b ist ein Softwareprogrammprodukt SPM abgespeichert, das bei Ausführung durch die Recheneinheit 62a zu der oben beschriebenen Arbeitsweise führt.

Das Softwareprogrammprodukt SPM gemäß Figur 11 umfasst ein Autorisierungssoftwaremodul SW810, das bei Ausführung durch die Recheneinheit 62a diese veranlasst, im Falle eines erkannten Zugriffsversuchs ZV den Autorisierungsschritt 810 gemäß Figur 8 auszuführen.

Das Autorisierungssoftwaremodul SW810 weist vorzugsweise ein Auswertsoftwaremodul SW811 auf, das bei Ausführung durch die Recheneinheit 62a diese veranlasst, das Auswerten 811 gemäß Figur 8 von Eingaben E der Bedienperson 70 an der Tastatur 63 durchzuführen.

Das Autorisierungssoftwaremodul SW810 weist alternativ oder zusätzlich zu dem Auswertsoftwaremodul SW811 vorzugsweise ein Auswertsoftwaremodul SW812 auf, das bei Ausführung durch die Recheneinheit 62a diese veranlasst, das Auswerten 812 gemäß Figur 8 von Bilddaten BD der Bedienperson 70 zwecks Autorisationsprüfung durchzuführen.

Das Softwareprogrammprodukt umfasst außerdem ein Einlesesoftwaremodul SW820, das bei Ausführung durch die Recheneinheit 62a diese veranlasst, den Einleseschritt 820 gemäß Figur 8 auszuführen.

Das Softwareprogrammprodukt umfasst darüber hinaus ein Auswertsoftwaremodul SW830, das bei Ausführung durch die Recheneinheit 62a diese veranlasst, den Auswertschritt 830 gemäß Figur 8 auszuführen.

Das Softwareprogrammprodukt SPM umfasst außerdem ein Einbindungssoftwaremodul SW840, das bei Ausführung durch die Recheneinheit 62a diese veranlasst, den Einbindungsschritt 840 gemäß Figur 8 auszuführen.

Das Softwareprogrammprodukt SPM ist vorzugsweise derart ausgestaltet, dass die Recheneinrichtung 62 bzw. deren Recheneinheit 62a eine sogenannte PK (Public-Key)-Infrastruktur, insbesondere einen PKI-Server, bildet bzw. die Funktionalität einer PK (Public-Key)-Infrastruktur bereitstellt. Der Schlüsselspeicher 80, der in den Figuren in dem Fahrzeugsteuergerät 50 angeordnet ist, kann in einem solchen Falle - alternativ oder zusätzlich - in dem Speicher 62b der Recheneinrichtung 60 integriert sein.

Unabhängig vom grammatikalischen Geschlecht eines bestimmten Begriffes sind Personen mit männlicher, weiblicher oder anderer Geschlechteridentität mit umfasst.

### Bezugszeichenliste

- 10: Schienenfahrzeug
- 20: Kommunikationssystem
- 30: Datenbus
- 41: Fahrzeugkomponente
- 42: Fahrzeugkomponente
- 43: Fahrzeugkomponente
- 44: Fahrzeugkomponente
- 50: Fahrzeugsteuergerät
- 60: Schnittstelleneinrichtung
- 61: Kamera
- 62: Recheneinrichtung
- 62a: Recheneinheit
- 62b: Speicher
- 63: Tastatur
- 70: Bedienperson
- 80: Schlüsselspeicher
- 82: Code
- 83: Code
- 84: Code
- 90: Aufkleber
- 100: Eisenbahnzug
- 810: Autorisierungsschritt
- 811: Auswerten von Eingaben
- 812: Auswerten von Bilddaten
- 820: Einleseschritt
- 830: Auswerteschritt
- 840: Einbindungsschritt

- BD: Bilddaten
- C: Code
- D: Daten
- E: Eingaben
- FF: Funksignal
- O1: öffentlicher Schlüssel
- O2: öffentlicher Schlüssel
- O3: öffentlicher Schlüssel
- O4: öffentlicher Schlüssel
- SPM: Softwareprogrammprodukt
- SW810: Autorisierungssoftwaremodul
- SW811: Auswertsoftwaremodul
- SW812: Auswertsoftwaremodul
- SW820: Einlesesoftwaremodul
- SW830: Auswertsoftwaremodul
- SW840: Einbindungssoftwaremodul
- ZV: Zugriffsversuch

## Patentansprüche

1. Fahrzeug mit einem eine Schnittstelleneinrichtung (60) umfassenden Kommunikationssystem (20),
wobei
- das Kommunikationssystem (20) ein verschlüsselt arbeitendes Kommunikationssystem (20) ist,
- die Schnittstelleneinrichtung (60) an Bord des Fahrzeugs angeordnet ist und einer an Bord des Fahrzeugs befindlichen, autorisierten Bedienperson (70) einen Zugriff auf das Kommunikationssystem (20) erlaubt und
**dadurch gekennzeichnet, dass**
- die Schnittstelleneinrichtung (60) dazu ausgestaltet ist, eine Eingabe eines öffentlichen Schlüssels (01-04) eines Verschlüsselungsschlüsselpaares, dessen privater Schlüssel in einer Fahrzeugkomponente (41-44) des Fahrzeugs implementiert ist, durch die autorisierte Bedienperson (70) zu ermöglichen und nach Eingabe eines solchen öffentlichen Schlüssels (01-04) die entsprechende Fahrzeugkomponente (41-44) in das Kommunikationssystem (20) des Fahrzeugs einzubinden, wobei dessen öffentlicher Schlüssel (01-04) in dem Kommunikationssystem (20) hinterlegt wird.

2. Fahrzeug nach Anspruch 1,
**dadurch gekennzeichnet, dass**
- die Schnittstelleneinrichtung (60) eine Eingabe eines der Fahrzeugkomponente (41-44) zugeordneten Zertifikats, das den öffentlichen Schlüssel (O1-O4) sowie weitere Daten (D) enthält, durch die autorisierte Bedienperson (70) ermöglicht und
- die Schnittstelleneinrichtung (60) nach Eingabe eines solchen Zertifikats die Fahrzeugkomponente (41-44) unter Einbezug auch der weiteren Daten (D) in das Kommunikationssystem (20) des Fahrzeugs einbindet.

3. Fahrzeug nach einem der voranstehenden Ansprüche,
**dadurch gekennzeichnet, dass**
- die Schnittstelleneinrichtung (60) eine Kamera (61) umfasst, die ein Einlesen eines eindimensionalen oder zweidimensionalen Codes (82-84), der ein den öffentlichen Schlüssel (01-04) der Fahrzeugkomponente (41-44) enthaltendes Zertifikat oder zumindest den öffentlichen Schlüssel (01-04) der Fahrzeugkomponente (41-44) enthält, ermöglicht und
- die Schnittstelleneinrichtung (60) aus dem mittels der Kamera (61) eingelesenen Code (82-84) das Zertifikat oder zumindest den öffentlichen Schlüssel (O1-O4) entnimmt.

4. Fahrzeug nach einem der voranstehenden Ansprüche,
**dadurch gekennzeichnet, dass**
- die Fahrzeugkomponente (41-44) an das Kommunikationssystem (20) angeschlossen ist,
- der private Schlüssel (01-04) des Verschlüsselungsschlüsselpaares in der Fahrzeugkomponente (41-44) unüberschreibbar fest abgespeichert ist und
- die Fahrzeugkomponente (41-44) ein Löschen oder Überschreiben des privaten Schlüssels (01-04) oder Hinzufügen anderer privater Schlüssel (O1-O4) über ihre mit dem Kommunikationssystem (20) in Verbindung stehende Kommunikationsschnittstelle unterbindet.

5. Fahrzeug nach einem der voranstehenden Ansprüche 2 bis 4, **dadurch gekennzeichnet, dass**
- das den öffentlichen Schlüssel (O1-O4) enthaltende Zertifikat eine die Fahrzeugkomponente (41-44) beschreibende und/oder identifizierende Identifikationsangabe umfasst und
- die Schnittstelleneinrichtung (60) die Fahrzeugkomponente (41-44) unter Einbezug der Identifikationsangabe in das Kommunikationssystem (20) des Fahrzeugs einbindet.

6. Fahrzeug nach Anspruch 5,
**dadurch gekennzeichnet, dass**
- allein das Zertifikat eine automatisierte Einbindung der Fahrzeugkomponente (41-44) in das Kommunikationssystem (20) ermöglicht und
- die Schnittstelleneinrichtung (60) die Fahrzeugkomponente (41-44) nach Einlesen das Zertifikats selbsttätig unter Einbezug der Identifikationsangabe in das Kommunikationssystem (20) des Fahrzeugs einbindet.

7. Fahrzeug nach einem der voranstehenden Ansprüche 2 bis 5, **dadurch gekennzeichnet, dass**
das Zertifikat in der Fahrzeugkomponente (41-44) unveränderlich fest abgespeichert ist.

8. Fahrzeug nach einem der voranstehenden Ansprüche 2 bis 5, **dadurch gekennzeichnet, dass**
das Zertifikat in der Fahrzeugkomponente (41-44) ablaufdatenfrei ist oder quasi ablaufdatenfrei ist, weil ein Ablaufdatum so weit in der Zukunft liegt, dass die theoretisch denkbare oder geplante Lebensdauer der Fahrzeugkomponente (41-44) vor Erreichen des Ablaufdatums endet.

9. Fahrzeug nach einem der voranstehenden Ansprüche,
**dadurch gekennzeichnet, dass**
die Schnittstelleneinrichtung (60) außerdem eine Eingabe öffentlicher Schlüssel (01-04) oder eine Eingabe von Zertifikaten zusätzlich auch von außerhalb des Fahrzeugs ermöglicht.

10. Verfahren zur Integration einer Fahrzeugkomponente (41-44) in ein Fahrzeug,
wobei vor oder nach der Montage der Fahrzeugkomponente (41-44) im Fahrzeug eine an Bord des Fahrzeugs befindliche Schnittstelleneinrichtung (60) eines verschlüsselt arbeitenden Kommunikationssystems (20)
- in Reaktion auf einen Zugriffsversuch auf das Kommunikationssystem (20) seitens einer an Bord befindlichen Bedienperson (70) an einem Eingabegerät der Schnittstelleneinrichtung (60) die Schnittstelleneinrichtung (60) eine Autorisationsprüfung durchführt,
**dadurch gekennzeichnet dass**
- die Schnittstelleneinrichtung (60) bei vorhandener Autorisation eine Eingabe eines öffentlichen Schlüssels (01-04) eines Verschlüsselungsschlüsselpaares, das in der bereits montierten oder noch zu montierenden Fahrzeugkomponente (41-44) des Fahrzeugs implementiert ist, durch die autorisierte Bedienperson (70) erlaubt und
- die Schnittstelleneinrichtung (60) die entsprechende Fahrzeugkomponente (41-44) nach Eingabe des öffentlichen Schlüssels (01-04) kommunikationsmäßig in das Kommunikationssystem (20) des Fahrzeugs einbindet.

11. Verfahren nach Anspruch 10,
**dadurch gekennzeichnet, dass**
die Schnittstelleneinrichtung (60) eine Kamera (61) aufweist und den öffentlichen Schlüssel (01-04) durch Einlesen und Auswerten der Bilddaten (BD) der Kamera (61) erfasst.

12. Verfahren nach Anspruch 11,
**dadurch gekennzeichnet, dass**
- auf der Fahrzeugkomponente (41-44) ein eindimensionaler oder zweidimensionaler Code (82-84) abgebildet ist,
- der Code (82-84) ein in der Fahrzeugkomponente (41-44) unüberschreibbar abgespeichertes Zertifikat oder zumindest einen in der Fahrzeugkomponente (41-44) unüberschreibbar abgespeicherten öffentlichen Schlüssel (O1-O4) definiert, und
- die Schnittstelleneinrichtung (60) das Zertifikat oder den öffentlichen Schlüssel (01-04) durch Einlesen und Auswerten von Bilddaten (BD) erhält, die den auf der Fahrzeugkomponente (41-44) abgebildeten Code (82-84) zeigen.

13. Verfahren nach Anspruch 11 oder 12,
**dadurch gekennzeichnet, dass**
- die Fahrzeugkomponente (41-44) im Auslieferzustand einen abziehbaren Aufkleber (90) enthält, auf dem ein eindimensionaler oder zweidimensionaler Code (82-84) abgebildet ist,
- der Code (82-84) ein in der Fahrzeugkomponente (41-44) unüberschreibbar abgespeichertes Zertifikat oder zumindest einen in der Fahrzeugkomponente (41-44) unüberschreibbar abgespeicherten öffentlichen Schlüssel (O1-O4) definiert, und
- die Schnittstelleneinrichtung (60) das Zertifikat oder den öffentlichen Schlüssel (01-04) durch Einlesen und Auswerten von Bilddaten (BD) erhält, die den von der Fahrzeugkomponente (41-44) abgezogenen und vor einer Kamera der Schnittstelleneinrichtung befindlichen Aufkleber (90) zeigen.

14. Schnittstelleneinrichtung (60) für ein Fahrzeug, das mit einem Kommunikationssystem (20) ausgestattet ist,
wobei
- die Schnittstelleneinrichtung (60) an Bord des Fahrzeugs an das Kommunikationssystem (20) anschließbar ist und einer an Bord des Fahrzeugs befindlichen, autorisierten Bedienperson (70) einen Zugriff auf das Kommunikationssystem (20) erlaubt und
**dadurch gekennzeichnet, dass**
- die Schnittstelleneinrichtung (60) dazu ausgestaltet ist, eine Eingabe eines öffentlichen Schlüssels (01-04) eines Verschlüsselungsschlüsselpaares, dessen privater Schlüssel (O1-O4) in einer Fahrzeugkomponente (41-44) des Fahrzeugs implementiert ist, durch die autorisierte Bedienperson (70) zu ermöglichen und nach Eingabe eines solchen öffentlichen Schlüssels (01-04) die entsprechende Fahrzeugkomponente (41-44) in das Kommunikationssystem (20) des Fahrzeugs einzubinden, wobei dessen öffentlicher Schlüssel (O1-O4) in dem Kommunikationssystem (20) hinterlegt wird.

15. Schnittstelleneinrichtung (60) nach Anspruch 14,
**dadurch gekennzeichnet, dass**
die Schnittstelleneinrichtung (60) dazu ausgestaltet ist, ein Verfahren gemäß den Ansprüchen 10 bis 13 durchzuführen.

## Claims

1. Vehicle with a communication system (20) comprising an interface device (60),
wherein
- the communication system (20) is a communication system (20) which operates in an encrypted manner,
- the interface device (60) is arranged on board the vehicle and permits an authorised operating person (70) on board the vehicle access to the communication system (20) and
**characterised in that**
- the interface device (60) is designed to enable the authorised operating person (70) to input a public key (O1-O4) of an encryption key pair, the private key of which is implemented in a vehicle component (41-44) of the vehicle, and after inputting such a public key (O1-04) to embed the corresponding vehicle component (41-44) into the communication system (20) of the vehicle, wherein its public key (01-04) is stored in the communication system (20).

2. Vehicle according to claim 1,
**characterised in that**
- the interface device (60) permits the authorised operating person (70) to input a certificate assigned to the vehicle component (41-44), said certificate containing the public key (01-04) and further data (D), and
- after inputting such a certificate the interface device (60) embeds the vehicle component (41-44) into the communication system (20) of the vehicle by also including the further data (D).

3. Vehicle according to one of the preceding claims, **characterised in that**
- the interface device (60) comprises a camera (61), which permits a one-dimensional or two-dimensional code (82-84), which contains a certificate containing the public key (01-04) of the vehicle component (41-44) or at least the public key (01-04) of the vehicle component (41-44), to be read in and
- the interface deice (60) removes the certificate or at least the public key (01-04) from the code (82-84) read in by means of the camera (61).

4. Vehicle according to one of the preceding claims, **characterised in that**
- the vehicle component (41-44) is connected to the communication system (20),
- the private key (01-04) of the encryption key pair is permanently stored in the vehicle component (41-44) in a non-overwritable manner, and
- the vehicle component (41-44) prevents a deletion or overwriting of the private key (01-04) or addition of another private key (01-04) by way of its communication interface which is connected to the communication system (20).

5. Vehicle according to one of the preceding claims 2 to 4, **characterised in that**
- the certificate containing the public key (01-04) comprises an identification detail which describes and/or identifies the vehicle component (41-44), and
- the interface device (60) embeds the vehicle component (41-44) into the communication system (20) of the vehicle by including the identification detail.

6. Vehicle according to claim 5,
**characterised in that**
- the certificate alone permits an automated embedding of the vehicle component (41-44) into the communication system (20) and
- after reading in the certificate the interface device (60) automatically embeds the vehicle component (41-44) into the communication system (20) of the vehicle by including the identification detail.

7. Vehicle according to one of the preceding claims 2 to 5, **characterised in that**
the certificate is permanently stored in an unchangeable manner in the vehicle component (41-44).

8. Vehicle according to one of the preceding claims 2 to 5, **characterised in that**
the certificate in the vehicle component (41-44) is free of an expiry date or almost free of an expiry date because an expiry date is so far into the future that the theoretically conceivable or planned service life of the vehicle component (41-44) ends before reaching the expiry date.

9. Vehicle according to one of the preceding claims, **characterised in that**
the interface device (60) also permits input of a public key (O1-O4) or input of certificates in addition also from outside of the vehicle.

10. Method for integrating a vehicle component (41-44) into a vehicle, wherein before or after assembly of the vehicle component (41-44) in the vehicle, an interface device (60) of a communication system (20) which operates in an encrypted manner and is located on board the vehicle,
- the interface device (60) carries out an authorization check in response to an access attempt to the communication system (20) on the part of an on board operating person (70) on an input device of the interface device (60),
**characterised in that**
- with an existing authorisation the interface device (60) permits the authorised operating person (70) to input a public key (01-04) of an encryption key pair which is implemented in the vehicle component (41-44) which is already assembled or still to be assembled and
- the interface device (60) embeds the corresponding vehicle component (41-44) after inputting the public key (O1-O4) in a communication-related manner into the communication system (20) of the vehicle.

11. Method according to claim 10,
**characterised in that**
the interface device (60) has a camera (61) and detects the public key (01-04) by reading in and evaluating the image data (BD) of the camera (61).

12. Method according to claim 11,
**characterised in that**
- a one-dimensional or two-dimensional code (82-84) is mapped on the vehicle component (41-44),
- the code (82-84) defines a certificate stored in a non-overwritable manner in the vehicle component (41-44) or at least one public key (01-04) stored in a non-overwritable manner in the vehicle component (41-44), and
- the interface device (60) obtains the certificate or the public key (01-04) by reading in and evaluating image data (BD) which shows the code (82-84) mapped on the vehicle component (41-44).

13. Method according to claim 11 or 12,
**characterised in that**
- in the delivery state the vehicle component (41-44) contains a removable sticker (90) on which a one-dimensional or two-dimensional code (82-84) is displayed,
- the code (82-84) defines a certificate stored in a non-overwritable manner in the vehicle component (41-44) or at least one public key (01-04) stored in a non-overwritable manner in the vehicle component (41-44) and
- the interface device (60) obtains the certificate or the public key (01-04) by reading in and evaluating image data (BD), which shows the sticker (90) removed from the vehicle component (41-44) and located in front of a camera of the interface device.

14. Interface device (60) for a vehicle which is equipped with a communication system (20),
wherein
- the interface device (60) on board the vehicle can be connected to the communication system (20) and permits an authorised operating person (70) on board the vehicle access to the communication system (20) and
**characterised in that**
- the interface device (60) is designed to permit the authorised operating person (70) to input a public key (O1-O4) of an encryption key pair, the private key (O1-04) of which is implemented in a vehicle component (41-44) of the vehicle, and after inputting such a public key (O1-O4) to embed the corresponding vehicle component (41-44) into the communication system (20) of the vehicle, wherein its public key (01-04) is stored in the communication system (20).

15. Interface device (60) according to claim 14,
**characterised in that**
the interface device (60) is designed to carry out a method according to claims 10 to 13.

## Revendications

1. Véhicule ayant un système (20) de communication comprenant un dispositif (60) d'interface,
dans lequel
- le système (20) de communication est un système (20) de communication opérant de manière chiffrée,
- le dispositif (60) d'interface est à bord du véhicule et permet un accès au système (20) de communication à une personne (70) de service autorisée se trouvant à bord du véhicule et
**caractérisé en ce que**
- le dispositif (60) d'interface est conformé pour permettre à la personne (70) de service autorisée d'entrer une clé (01-04) publique d'une paire de clés de chiffrement, dont la clé privée est mise en œuvre dans un composant (41-44) du véhicule et, après l'entrée d'une telle clé (01-04) publique, d'intégrer le composant (41-44) correspondant du véhicule dans le système (20) de communication du véhicule, dans lequel sa clé (01-04) publique est mise en mémoire dans le système (20) de communication.

2. Véhicule suivant la revendication 1,
**caractérisé en ce que**
- le dispositif (60) d'interface rend possible à la personne (70) de service autorisée d'entrer un certificat affecté au composant (41-44) du véhicule, qui contient la clé (01-04) publique ainsi que d'autres données (D) et
- le dispositif (60) d'interface intègre, après l'entrée d'un tel certificat, le composant (41-44) du véhicule, avec inclusion également des autres données (D), dans le système (20) de communication du véhicule.

3. Véhicule suivant l'une des revendications précédentes, **caractérisé en ce que**
- le dispositif (60) d'interface comprend un appareil (61) photographique, qui rend possible une lecture d'un code (82-84) en une dimension ou en deux dimensions, lequel contient un certificat contenant la clé (01-04) publique du composant (41-44) du véhicule ou au moins la clé (01-04) publique du composant (41-44) du véhicule et
- le dispositif (60) d'interface prélève le certificat ou au moins la clé (01-04) publique du code (82-84) lu au moyen de l'appareil (61) photographique.

4. Véhicule suivant l'une des revendications précédentes, **caractérisé en ce que**
- le composant (41-44) du véhicule est raccordé au système (20) de communication,
- la clé (01-04) privée de la paire de clés de chiffrement est mise en mémoire de manière fixe sans possibilité d'écrasement dans le composant (41-44) du véhicule et
- le composant (41-44) du véhicule interdit, en passant par son interface de communication en liaison avec le système (20) de communication, un effacement ou un écrasement de la clé (O1-O4) privée ou une addition d'une autre clé (01-04) privée.

5. Véhicule suivant l'une des revendications 2 à 4 précédentes,
**caractérisé en ce que**
- le certificat contenant la clé (01-04) publique comprend une indication d'identification décrivant et/ou identifiant le composant (41-44) du véhicule et
- le dispositif (60) d'interface intègre dans le système (20) de communication du véhicule le composant (41-44) du véhicule avec incorporation de l'indication d'identification.

6. Véhicule suivant la revendication 5,
**caractérisé en ce que**
- à soi seul, le certificat rend possible une intégration automatisée du composant (41-44) du véhicule dans le système (20) de communication et
- le dispositif (60) d'interface intègre dans le système (20) de communication du véhicule automatiquement, avec incorporation de l'indication d'identification, le composant (41-44) du véhicule après lecture du certificat.

7. Véhicule suivant l'une des revendications 2 à 5 précédentes,
**caractérisé en ce que**
le certificat est mis en mémoire de manière fixe inaltérable dans le composant (41-44) du véhicule.

8. Véhicule suivant l'une des revendications 2 à 5 précédentes,
**caractérisé en ce que**
le certificat dans le composant (41-44) du véhicule est exempt de date d'expiration ou est quasi exempt de date d'expiration, parce qu'une date d'expiration est si loin dans l'avenir, que la durée de vie, à laquelle on peut songer théoriquement ou que l'on peut planifier, du composant (41-44) du véhicule, se termine avant la date d'expiration.

9. Véhicule suivant l'une des revendications précédentes, **caractérisé en ce que**
le dispositif (60) d'interface rend possible en outre une entrée de clés (01-04) publiques ou une entrée de certificats supplémentairement également de l'extérieur du véhicule.

10. Procédé d'intégration d'un composant (41-44) de véhicule dans un véhicule,
dans lequel
avant ou après le montage du composant (41-44) du véhicule dans le véhicule, un dispositif (60) d'interface, se trouvant à bord du véhicule, d'un système (20) de communication opérant de manière chiffrée,
- effectue un contrôle d'autorisation, en réaction à un essai d'accès au système (20) de communication de la part d'une personne (70) de service, se trouvant à bord sur un appareil d'entrée du dispositif (60) d'interface,
**caractérisé en ce que**
- le dispositif (60) d'interface autorise à la personne (70) de service autorisée, en présence d'une autorisation, une entrée d'une clé (01-04) publique d'une paire de clés de chiffrement, qui est mise en œuvre dans le composant (41-44) du véhicule déjà monté ou encore à monter et
- le dispositif (60) d'interface intègre dans le système (20) de communication du véhicule, de manière à communiquer, le composant (41-44) correspondant du véhicule après entrée de la clé (01-04) publique.

11. Procédé suivant la revendication 10,
**caractérisé en ce que**
le dispositif (60) d'interface a un appareil (61) photographique et détecte la clé (01-04) publique en lisant et en exploitant les données (BD) d'image de l'appareil (61) photographique.

12. Procédé suivant la revendication 11,
**caractérisé en ce que**
- sur le composant (41-44) du véhicule, est représenté un code (82-84) en une dimension ou en deux dimensions,
- le code (82-84) définit un certificat pouvant être mis en mémoire sans possibilité d'écrasement dans le composant (41-44) du véhicule ou du moins une clé (01-04) publique pouvant être mise en mémoire sans possibilité d'écrasement dans le composant (41-44) du véhicule, et
- le dispositif (60) d'interface reçoit le certificat ou la clé (O1-O4) publique par lecture et exploitation de données (BD) d'image, qui indiquent le code (82-84) représenté sur le composant (41-44) du véhicule.

13. Procédé suivant la revendication 11 ou 12,
**caractérisé en ce que**
- le composant (41-44) du véhicule contient à l'état de livraison, un autocollant (90) pouvant être retiré, sur lequel est reproduit un code (82-84) en une dimension ou en deux dimensions,
- le code (82-84) définit un certificat pouvant être mis en mémoire sans possibilité d'écrasement dans le composant (41-44) du véhicule ou du moins une clé (01-04) publique pouvant être mise en mémoire sans possibilité d'écrasement dans le composant (41-44) du véhicule et
- le dispositif (60) d'interface reçoit le certificat ou la clé (O1-O4) publique par lecture et exploitation de données (BD) d'image, qui montrent l'autocollant (90) retiré du composant (41-44) du véhicule et se trouvant devant un appareil photographique du dispositif d'interface.

14. Dispositif (60) d'interface pour un véhicule, qui est équipé d'un système (20) de communication,
dans lequel
- le dispositif (60) d'interface à bord du véhicule peut être raccordé au système (20) de communication et permet un accès au système (20) de communication à une personne (70) de service autorisée se trouvant à bord du véhicule et
**caractérisé en ce que**
- le dispositif (60) d'interface est conformé pour permettre à la personne (70) de service autorisée d'entrer une clé (01-04) publique d'une paire de clés de chiffrement, dont la clé (O1-04) privée est mise en œuvre dans un composant (41-44) du véhicule et, après l'entrée d'une telle clé (01-04) publique, pour intégrer le composant (41-44) correspondant du véhicule dans le système (20) de communication du véhicule, dans lequel sa clé (01-04) publique est mise en mémoire dans le système (20) de communication.

15. Dispositif (60) d'interface suivant la revendication 14, **caractérisé en ce que** le dispositif (60) d'interface est conformé pour effectuer un procédé suivant les revendications 10 à 13.
